# EUROPÄISCHE PATENTANMELDUNG

(11) **EP 0 518 223 A1**
(43) Veröffentlichungstag der Anmeldung: **16.12.1992**
(21) Anmeldenummer: 92109504.8
(22) Anmeldetag: 05.06.1992
(51) Int. Cl.: A63F 3/02

(54) **Spielfeld**

(30) Priorität: 08.06.1991 DE 9107064 U
(71) Anmelder: Fischer, Roland, D-80538 München (DE)
(72) Erfinder: Fischer, Roland, D-80538 München (DE)
(74) Vertreter: Helms, Joachim, Dipl.-Ing. Patentanwalt

(57) **Zusammenfassung**

Spielfeld aus einem flexiblen Material, wobei an einem ersten Rand (14) des Spielfelds (10) eine Tasche (28) zur Aufnahme von Spielsteinen (30) angeordnet ist und die übrigen Ränder (16, 18, 20) als Taschen (40) mit Öffnungen (42) zur Aufnahme von Verstärkungsstangen (44) ausgebildet sind, und wobei an den jeweiligen Enden der Ränder (14, 16, 18, 20) Schließelemente (36) mit entsprechenden Verriegelungselementen (38) zur vertikalen Anordnung der Ränder in bezug auf das Spielfeld (10) vorgesehen sind.

## Beschreibung

Die Erfindung betrifft ein Spielfeld aus einem flexiblen Material.

Ein derartiges Spielfeld ist z.B. als Schachbrett aus Linoleum bekannt. Bei diesem bekannten Spielfeld ist es erforderlich, die Spielsteine oder Figuren immer in einem besonderen Behältnis mitzuführen. Dies ist unbequem und birgt die Gefahr in sich, daß entweder das Spielfeld oder das Behältnis vergessen werden oder verlorengehen, wodurch das Spiel unbrauchbar wird. Starre Spielfelder benötigen viel Platz und werden daher meist in die Freizeit nicht mitgenommen.

Es ist daher Aufgabe der vorliegenden Erfindung, ein Spielfeld der eingangs genannten Art derart weiterzubilden, daß eine feste Zuordnung von Spielfeld und Spielsteinen oder Figuren immer gewährleistet ist. Dabei soll das flexible Spielfeld eine ausreichende Stabilität aufweisen.

Diese Aufgabe wird durch die in Anspruch 1 gekennzeichnete Erfindung gelöst, d.h. durch ein Spielfeld aus einem flexiblen Material, das dadurch gekennzeichnet ist, daß an einem ersten Rand des Spielfelds eine Tasche zur Aufnahme von Spielsteinen angeordnet ist, wobei die übrigen Ränder als Taschen zur Aufnahme von Verstärkungsstangen ausgebildet sind, und wobei an den jeweiligen Enden der Ränder Schließelemente mit entsprechenden Verriegelungselementen zur vertikalen Anordnung der Ränder in bezug auf das Spielfeld vorgesehen sind.

Durch die Anbringung der Tasche an einem ersten Rand des Spielfelds stehen die benötigten Figuren oder Spielsteine den Spielern immer zur Verfügung und können nicht vergessen werden oder verlorengehen. Weiter weist das erfindungsgemäße Spielfeld eine sehr kompakte Form für den Transport auf. Durch die Anordnung von Verstärkungsstangen in den Rändern des Spielfelds und anschließendes Aufstellen und Verriegeln der Ränder wird ein kastenartiges Spielfeld geschaffen, das gegenüber dem bekannten Spielfeld eine höhere Stabilität aufweist, wodurch ein Eindringen von Verunreinigungen, wie z.B. Sand, verhindert wird. Auch wird mit dem erfindungsgemäßen Spielfeld ein bandenförmiger Rand geschaffen, der einem Rand eines starren Spielfelds entspricht, so daß beim Würfeln die Würfel innerhalb des Spielfelds verbleiben.

Durch die Anordnung der Tasche und der Schließelemente an gegenüberliegenden Rändern des Spielfelds ist es möglich, das Spielfeld um die Tasche zu rollen und zu verschließen, wodurch sich eine äußerst bequeme und platzsparende Anordnung ergibt. Die Mitnahme von Spielen, insbesondere von Brettspielen, in der Freizeit scheitert, wie gesagt, häufig an ihrer Größe. Mit der Erfindung wird dieses Problem in vorteilhafter Weise gelöst.

Vorteilhafte Ausgestaltungen der Erfindung ergeben sich aus den Unteransprüchen.

So ist vorgesehen, daß an dem der Tasche gegenüberliegenden zweiten Rand des Spielfelds mindestens ein Schließelement angeordnet ist. Hierdurch kann das Spielfeld im zusammengerollten Zustand leicht verschlossen werden.

Gemäß einer weiteren vorteilhaften Ausgestaltung der Erfindung ist vorgesehen, daß die Tasche zylindrisch ausgebildet ist und sich über die gesamte Länge des ersten Randes erstreckt. Hierdurch wird eine bequeme Anordnung der Spielsteine ermöglicht, wobei sich eine Walze für das Zusammenrollen des Spielfelds ergibt.

Gemäß einer weiteren vorteilhaften Ausgestaltung der Erfindung ist vorgesehen, daß das Schließelement als ein sich senkrecht zum zweiten Rand erstreckender Riemen ausgebildet ist, wobei an den beiden Enden des Riemens Verriegelungselemente angeordnet sind. Dies ermöglicht, das zusammengerollte Spielfeld sicher zu verschließen.

Eine vorteilhafte Ausgestaltung besteht darin, daß die Verriegelungselemente als Druckknöpfe ausgebildet sind. Es ist ebenfalls denkbar, die Verriegelungselemente als Klettbandverschluß auszubilden.

Eine weitere vorteilhafte Ausgestaltung der Erfindung besteht darin, daß die Tasche verschließbar ist. Hierdurch wird ein Eindringen von Sand und ähnlichem, der die Spielsteine auf Dauer zerkratzen würde, vermieden.

Da das Spielfeld flexibel ist, kann es um die Tasche gerollt werden und mittels der Schließelemente festgelegt werden. Als Material für das flexible Spielfeld kommt Leder oder eine Kunststoffolie in Frage.

Ein Ausführungsbeispiel der Erfindung ist in der Zeichnung dargestellt und wird im folgenden näher beschrieben. Es zeigen:
- Fig. 1: eine Aufsicht des Spielfelds im ausgerollten Zustand;
- Fig. 2: eine Seitenansicht des Spielfelds im ausgerollten Zustand;
- Fig. 3: eine Ansicht des ausgerollten Spielfelds von unten;
- Fig. 4: eine Ansicht des ausgerollten Spielfelds in Richtung des Pfeils IV in Fig. 1;
- Fig. 5: eine Ansicht des ausgerollten Spielfelds in Richtung des Pfeils V in Fig. 1;
- Fig. 6: eine perspektivische Ansicht des zusammengerollten Spielfelds;
- Fig. 7: eine Aufsicht auf die geöffnete Tasche mit darin angeordneten Spielsteinen; und
- Fig. 8: eine perspektivische Ansicht einer Ecke des Spielfelds.

Bei dem in der Zeichnung dargestellten Spielfeld 10 handelt es sich um ein Backgammon-Spiel, das aus einem vorzugsweise rechteckigen Grundkörper 12 aus einem flexiblen Material, wie z.B. Kunststoffolie oder Leder, besteht. Der Grundkörper 12 weist vier Ränder 14, 16, 18, 20 auf, wobei im Rand 16 eine festangeordnete Verstärkungsstange 44 vorgesehen ist, um dem Spielfeld 10 im ausgerollten Zustand die erforderliche Stabilität zu geben. Zur Erhöhung der Stabilität sind in den Seitenrändern 18, 20 Taschen 40 mit Öffnungen 42 vorgesehen, so daß weitere Verstärkungsstangen 44 in die Taschen 40 des ausgerollten Spielfelds eingeschoben werden können. Zur Ausbildung der einzelnen Felder 24 des Spielfelds 10 kann das Spielfeld 10 bedruckt sein oder mit Aufsätzen 26 aus farbigem, flexiblen Material, wie z.B. Kunststoffolie oder Leder, versehen sein. Diese Aufsätze 26 können aufgenäht oder aufgeklebt sein.

An einem ersten Rand 14 des Spielfelds 10 ist eine Tasche 28 zur Aufnahme von Spielsteinen 30 und Würfeln etc. angeordnet. Die Tasche 28 ist im dargestellten Ausführungsbeispiel zylindrisch ausgebildet, kann jedoch jede geeignete Form haben. Die Tasche 28 ist mittels eines Reißverschlusses 32 verschließbar und weist an einem Ende eine Grifflasche 34 auf. Als Verschluß kann jedoch jeder geeignete Verschluß, wie z.B. ein Klettbandverschluß oder Druckknöpfe, dienen. An der Außenseite der Tasche 28 sind zwei weitere Taschen 40 zur Aufnahme der Verstärkungsstangen 44 vorgesehen, wenn das Spielfeld 10 eingerollt ist.

An den jeweiligen Enden der Ränder 14, 16, 18, 20 sind Schließelemente 36 in Form von Riemen, vorzugsweise aus dem gleichen Material wie das des Spielfelds 10, angeordnet. Die Riemen sind mit Verriegelungselementen 38 in Form von Druckknöpfen versehen. Die Verriegelungselemente 38 können jedoch irgendeine Konstruktion aufweisen. Beispielsweise können die Verriegelungselemente 38 aus einem Klettbandverschluß oder ähnlichem bestehen. Wenn die Ränder 16, 18, 20 mit den darin angeordneten Verstärkungsstangen aufgestellt, d.h. vertikal mit Zug zum Spielfeld 10 angeordnet werden, werden die Schließelemente 36 um 90° geschwenkt und die zugeordneten Verriegelungselemente 38 miteinander in Eingriff gebracht. Auf diese Weise wird eine Eckenverbindung geschaffen, wodurch das Spielfeld 10 die Form eines stabilen Kastens erhält. Wie in der Zeichnung dargestellt, kann in der Mitte des Spielfelds 10 eine weitere Verstärkungsstange 44 angeordnet sein.

Im nichtgebrauchten Zustand werden die Verstärkungsstangen 44 aus den Taschen 40 der Seitenränder 18 bzw. 20 entfernt und in die Tasche 40 an der Außenseite der Tasche 28 gesteckt. Das Spielfeld 10 wird dann um die Tasche 28 gerollt und mittels der Schließelemente 36 verschlossen, wie dies in Fig. 6 dargestellt ist.

Man erhält mit der Erfindung ein äußerst bequemes und stabiles Spielfeld 10, das leicht und platzsparend zusammen mit den Spielsteinen 30 transportiert werden kann, wobei das Spielfeld durch die kastenförmige Ausbildung im ausgerollten Zustand eine Stabilität wie ein übliches festes Spielfeld erhält, und wobei weiter das Eindringen von Verunreinigungen verhindert wird.

## Patentansprüche

1. Spielfeld aus einem flexiblen Material, dadurch gekennzeichnet, daß an einem ersten Rand (14) des Spielfelds (10) eine Tasche (28) zur Aufnahme von Spielsteinen (30) angeordnet ist, wobei die übrigen Ränder (16, 18, 20) als Taschen (40) mit Öffnungen (42) zur Aufnahme von Verstärkungsstangen (44) ausgebildet sind, und wobei an den jeweiligen Enden der Ränder (14, 16, 18, 20) Schließelemente (36) mit entsprechenden Verriegelungselementen (38) zur vertikalen Anordnung der Ränder in bezug auf das Spielfeld (10) vorgesehen sind.

2. Spielfeld nach Anspruch 1, dadurch gekennzeichnet, daß an dem der Tasche (28) gegenüberliegenden zweiten Rand (16) des Spielfelds (10) mindestens ein Schließelement (36) angeordnet ist.

3. Spielfeld nach Anspruch 1 oder 2, dadurch gekennzeichnet, daß die Tasche (28) zylindrisch ausgebildet ist und sich über die gesamte Länge des ersten Randes (14) erstreckt.

4. Spielfeld nach einem der Ansprüche 1 bis 3, dadurch gekennzeichnet, daß das Schließelement (36) als ein sich senkrecht zum zweiten Rand (16) erstreckender Riemen ausgebildet ist.

5. Spielfeld nach einem der Ansprüche 1 bis 4, dadurch gekennzeichnet, daß an den beiden Enden des Riemens Verriegelungselemente (38) angeordnet sind.

6. Spielfeld nach einem der Ansprüche 1 bis 5, dadurch gekennzeichnet, daß die Verriegelungselemente (38) als Druckknöpfe ausgebildet sind.

7. Spielfeld nach einem der Ansprüche 1 bis 6, dadurch gekennzeichnet, daß die Verriegelungselemente (38) als Klettbandverschluß ausgebildet sind.

8. Spielfeld nach einem der Ansprüche 1 bis 7, dadurch gekennzeichnet, daß die Tasche (28) verschließbar ist.

9. Spielfeld nach einem der Ansprüche 1 bis 8, dadurch gekennzeichnet, daß das Spielfeld (10) um die Tasche (28) rollbar ausgebildet ist und mittels der Schließelemente (36) in dieser Lage festlegbar ist.

10. Spielfeld nach einem der Ansprüche 1 bis 9, dadurch gekennzeichnet, daß das Spielfeld aus Leder oder Kunststoffolie besteht.
